# EUROPÄISCHE PATENTSCHRIFT

(11) **EP 2 381 056 B1**
(45) Veröffentlichungstag und Bekanntmachung des Hinweises auf die Patenterteilung: **23.05.2018**
(21) Anmeldenummer: 10160427.0
(22) Anmeldetag: 20.04.2010
(51) Int. Cl.: E05D 15/06

(54) **Bodenführung für ein Seitensektionaltor**
Floor guide for a side sectional door
Guide de sol pour une porte sectionnelle latérale

(43) Veröffentlichungstag der Anmeldung: 26.10.2011
(73) Patentinhaber: ASSA ABLOY Entrance Systems AB, 261 22 Landskrona (SE)
(72) Erfinder: Nitzl, Andreas, 85465, Langenpreising (DE); Breitenbach, Ralf, 82256, Fürstenfeldbruck (DE)
(74) Vertreter: Zacco Sweden AB

(56) Entgegenhaltungen:
- EP-A2- 1 870 549
- WO-A2-2007/106824
- DE-A1- 19 753 219
- DE-U1- 9 318 718
- DE-U1- 29 601 756

## Beschreibung

### Gebiet der Erfindung

Die vorliegende Erfindung betrifft einen Führungsmechanismus für eine Torsektion eines Seitensektionaltors, und weiter ein Seitensektionaltor mit einem solchen Führungsmechanismus. Entsprechende Seitensektionaltore können beispielsweise Garagentore, Industrietore, Zugänge für Lagerräume usw. sein.

### Stand der Technik

Im Stand der Technik ist eine Vielzahl von Seitensektionaltoren bekannt, die im Allgemeinen gegenüber Hubtoren den Vorteil haben, dass sie leichtgängig in einer horizontalen Richtung bewegt werden können. Dabei richtet sich die tatsächliche Öffnung des Tores nach dem jeweiligen Bedarf, nämlich beispielsweise lediglich einen Spalt breit oder auch vollständig.

Üblicherweise sind Seitensektionaltore im Bereich der Decke der Garage bzw. der Oberkante der Toröffnung aufgehängt. Hierbei werden an den Sektionen des Tores befestigte Rollen drehbar auf einer Schiene geführt. Im unteren Bereich der Sektionen sind verschiedene Konstruktionen bekannt, um das Tor entlang einer Führung am Boden zu führen. Neben der Funktion des Leitens der Torsektionen entlang einer vorgegebenen Bahn sollen die Führungen am Boden weiter unter Anderem gegen Einbrüche schützen. So soll eine Torsektion beispielsweise nicht ins Innere der Garage geschwenkt oder gedrückt werden können. Das Torblatt stützt sich jedoch in Vertikalrichtung nicht auf dem Boden ab, sondern es hängt ausschließlich.

Als eine Variante einer solchen Bodenführung eines Sektionaltors ist beispielsweise eine im Querschnitt U-förmige Schiene bekannt. Bei Neubauten kann eine solche Schiene im Garagenboden integriert (versenkt) sein. Alternativ wird im Falle des Nachrüstens die Schiene auf dem Garagenboden fixiert. An jeder Torsektion sind sich in vertikaler Richtung erstreckende Führungsstangen vorgesehen, an deren Enden Rollen drehbar angebracht sind. Diese Rollen werden innerhalb der U-förmigen Schiene geführt. Die Drehachse erstreckt sich parallel zum Torblatt und den Schenkeln des U-förmigen Profils der Schiene.

Allerdings haben die Bodenschienen den Nachteil, dass sich Schmutz in ihnen sammelt und ggf. deren Funktion einschränkt. Weiter ergibt sich beim Nachrüsten einer Bodenschiene ein deutlicher Höhenunterschied zwischen der Oberkante der Schiene und dem Garagenboden, was beim Überfahren der Bodenschiene mit einem PKW als unangenehm wahrgenommen wird.

Als weiterer Stand der Technik ist das deutsche Gebrauchsmuster DE 93 18 718 U1 bekannt. Dieses Dokument betrifft ein Seitensektionaltor, das an der Unterseite der Torsektionen mittels über eine Leiste fest mit dem Garagentor verbundenen, hervorstehenden Führungsklötzen geführt wird. An den Sektionen des Sektionaltors wiederum sind an der Unterseite Führungsschienen fixiert, die einen zum Garagenboden gewandten U-förmigen Querschnitt aufweisen. Die Innenseiten dieses U-förmigen Querschnitts berühren die bereits erwähnten Führungsklötze und sorgen dafür, dass die jeweilige Torsektion entlang einer vorgesehenen Richtung geführt wird.

Allerdings stellt auch die Leiste mit den Führungsklötzen eine Erhebung vom Garagenboden dar, die beim Überfahren der Leiste und der Führungsklötze mit einem Pkw merkbar ist. Darüber hinaus ergibt sich durch die Führungsklötze eine unregelmäßige Bodenstruktur, und weiter könnte es beim Bedienen des Sektionaltors zum Verkeilen einer Torsektion kommen, da jedes Sektionaltor von einem Führungsklotz zum anderen "eingefädelt" werden muss.

Als weiterer Stand der Technik ist das Dokument EP 1 870 549 A2 bekannt. Dieses Dokument betrifft ebenfalls ein Seitensektionaltor, an dessen Sektionen an der Unterseite Aufnahmeprofile fixiert sind. Ein solches Aufnahmeprofil weist eine Aufnahmenut für ein Dichtungselement sowie eine Aufnahmenut zum Aufnehmen eines am Garagenboden fixierten Führungsklotzes auf. Die am Boden fixierten Führungsklötze können mittels eines Distanzstücks in ihrer Höhe verändert werden. Hierdurch können beispielsweise Unebenheiten des Garagenbodens ausgeglichen werden. Allerdings ergibt sich durch die Führungsklötze wiederum eine unebene Bodenstruktur, die beim Überfahren mit einem Pkw ggf. störend wirkt. Auch muss das Verstellen der Höhe der Führungsklötze manuell beim Einbau vorgenommen werden, um eine ausreichende Führung bzw. Einbruchsicherung zu gewährleisten.

Als Stand der Technik ist die DE 197 53 219 A1 bekannt, die eine Führungsvorrichtung für Schiebeelemente betrifft. Um eine gute akustische und thermische Isolation zu gewährleisten, sind Dichtungselemente, vorzugsweise Bürstenstreifen, in Haltenuten an Profilen und an U-förmigen Teilen befestigt.

Als weiterer Stand der Technik ist die DE 296 01 756 U1 bekannt, die einen Dämpfer für eine Glasschiebetür betrifft.

### Inhalt der Erfindung

Die vorliegende Erfindung wurde durchgeführt, um die zuvor genannten Probleme zu beheben. Weiter ist es Aufgabe der vorliegenden Erfindung, einen Führungsmechanismus für eine in horizontaler Richtung bewegliche Torsektion bereitzustellen, so dass diese leichtgängig bewegt werden kann, und die Torsektion leicht montierbar und wartungsarm ist.

Die erfindungsgemäße Aufgabe wird durch einen Führungsmechanismus gemäß Anspruch 1 sowie ein Seitensektionaltor gemäß Anspruch 8 gelöst. Weitere bevorzugte Ausführungsformen sind in den abhängigen Ansprüchen beschrieben.

Kerngedanke der vorliegenden Erfindung ist es, einen Führungsmechanismus für eine Torsektion eines Seitensektionaltors bereitzustellen, der entlang einer Führungsschiene gewissermaßen "schwebt", gleichzeitig jedoch die Führungsfunktion ausübt.

Hierzu wird erfindungsgemäß ein Führungsmechanismus für eine Torsektion bereitgestellt, der umfasst: ein Führungselement mit einer Halterung, zur Verbindung mit der Torsektion, und eine Führung, insbesondere eine Führungsschiene, wobei die Torsektion entlang zumindest eines Teils der Führung verschieblich ist. Der Führungsmechanismus kennzeichnet sich dadurch aus, dass ein mit der Halterung verbundenes Bürstenelement derart relativ zur Halterung vorgesehen ist, dass das Führungselement durch Bürsten des Bürstenelements gegenüber der Führung abstützbar ist. Die Halterung des Führungselements ist an einer Torsektion angebracht, und die Führungsschiene an einem Boden.

Das Merkmal "Bürstenelement" bzw. "Bürste" betrifft vorzugsweise ein büschelartiges Bauteil. Hierbei weist die Bürste in ihrer zur Führung weisenden Axialrichtung eine größere Steifigkeit auf als in einer zur Axialrichtung senkrechten Richtung. Somit schließt der Begriff "Bürstenelement" bzw. "Bürste" auch bspw. Gummi- oder Kunststoffelemente mit diesen Eigenschaften ein. Auch ist es neben einer Vielzahl von Bürsten auch möglich, dass lediglich eine Bürste am Führungselement vorgesehen ist. Auch kann das Bürstenelement sowohl als eigenes Bauteil an der Halterung angebracht, als auch einstückig mit dieser ausgebildet sein.

Hierdurch kann das Führungselement sehr leichtgängig entlang einer Führungsschiene bewegt werden. Die Bürsten sind so ausgelegt, dass sie das Führungselement abstützen, sich flexibel verformen können, und dennoch eine Führung sicherstellen. Wird beispielsweise eine Querkraft senkrecht zur Führungsrichtung aufgebracht, führen die Bürsten die Torsektion relativ zu der Querkraft. Im Missbrauchsfall und bei überschreiten einer bestimmten Querkraft verformen sich die Bürsten des Bürstenelements, bis die starre Halterung mit der Führung in Kontakt kommt und die weitere Bewegung in diese Richtung sperrt. Auf diese Weise wird eine Einbruchsicherung bereitgestellt.

Gleichzeitig dienen die Bürsten dazu, die Führung während des Betriebs, also dem Verfahren der Torsektion, zu reinigen. Weiter sind die Bürsten gegenüber starren Kontaktmechanismen, wie im Stand der Technik bekannten Rollen, leise und weitgehend wartungsfrei. Auch passen sich die Bürsten den äußeren Gegebenheiten an, und können beispielsweise geringe Unebenheiten des Bodens ausgleichen. Ferner wird ein Verkeilen des Führungselements an der Führung vermieden.

Die Bürste/-n bzw. das/die Bürstenelement/-e können ein Abstützen in vertikaler und/oder in horizontaler Richtung (gegenüber der Führung) bereitstellen. Das Abstützen in vertikaler Richtung dient in erster Linie der Aufnahme des Gewichts des Führungselements, damit dieses in einem "normalen", Zustand bspw. mit seiner Halterung nicht mit dem Untergrund in Berührung kommt, insbesondere dann, wenn das Führungselement relativ zu der Torsektion bzw. der Führung vertikal verschieblich gehalten ist, um größere Bodenunebenheiten auszugleichen. Das Abstützen in horizontaler Richtung dient in erster Linie dem Führen entlang der Führung senkrecht zum Führungs- bzw. Verfahrweg der Torsektion oder anders ausgedrückt zur Längserstreckung der Führung. Um beide Funktionen zu realisieren, ist eine Schrägstellung der Bürste/-n zur Horizontalen bzw. vertikalen vorgesehen.

Dabei ist es erfindungsgemäß vorgesehen, dass das Bürstenelement derart am Führungselement angebracht ist, dass sich die Bürste des Bürstenelements in einer zur horizontalen Richtung geneigten Richtung erstreckt (siehe oben). Somit kann die Bürste gegenüber einem horizontalen oder auch gegenüber einem geneigten Untergrund linienförmig anliegen, bzw. sich in ein schräges Profil einer Führungsschiene einfügen.

In einer weiteren Ausführungsform ist es vorgesehen, dass sich ein Trägerelement des Führungselements beidseitig der mit ihm verbundenen Halterung in horizontaler Richtung erstreckt. Hierdurch wird das Führungselement ausgeglichen gegenüber dem Untergrund abgestützt.

Weiter ist es bevorzugt, dass die Bürsten des Bürstenelements bzw. mehrere verwendeter Bürstenelemente büschelartig von einer Basis hervorstehen. Hierbei hat die Verwendung mehrerer Bürstenelemente den Vorteil, dass eine Vielzahl von Standardbauelementen verwendet und hierdurch ein kostengünstiger Führungsmechanismus ausgebildet werden kann. Die Form der Bürsten an den Bürstenelementen verleiht dem Führungselement gute Gleiteigenschaften gegenüber der Führung.

Im Übrigen ist es bevorzugt, dass die Bürsten der Bürstenelemente voneinander und vom Trägerelement wegweisen. Hierdurch ist das Führungselement in besonderer Weise eingerichtet, in einem C-förmigen Profil einer Führungsschiene einzugreifen.

In einer anderen Ausführungsform ist es bevorzugt, dass die Bürsten zumindest zweier Bürstenelemente zueinander weisen. Hierdurch ist das Führungselement für eine im Querschnitt T-förmige Schiene ausgelegt.

Weiter ist ein Seitensektionaltor zum Verschließen eines Raums, wie einer Garage oder eines Lagerraums, Teil der vorliegenden Erfindung, wobei das Seitensektionaltor eine, vorzugsweise mehrere Torsektion/-en aufweist, die in einem oberen Bereich des Raums bzw. der Oberkante der Öffnung beispielsweise mittels eines Rollenmechanismus aufgehängt sind, und weiter einen Führungsmechanismus gemäß einer der vorangegangenen Varianten hat.

In einer Ausführungsform ist das Führungselement in vertikaler Richtung relativ zur Torsektion beweglich. Hierdurch können Unebenheiten des Bodens, die sich in einer Veränderung des Spalts zwischen der Unterseite der Torsektion und dem Boden ausdrücken, ausgeglichen werden. Diese Funktion kann auch unabhängig zur Ausgleichsfunktion der Bürsten des Führungsmechanismus ausgeführt werden. Weitere Varianten betreffen Seitensektionaltore mit einer C-förmig profilierten Schiene, bzw. einer T-förmig profilierten Schiene.

Kurze Beschreibung der Zeichnungen
- Figur 1: zeigt eine perspektivische Ansicht eines Führungselements für eine Torsektion gemäß einer Ausführungsform der vorliegenden Erfindung;
- Figur 2: zeigt eine weitere Ausführungsform eines Führungselements der vorliegenden Erfindung;
- Figur 3: ist eine Schnittansicht einer Torsektion gemäß der ersten Ausführungsform;
- Figur 4: ist eine Querschnittsansicht einer Torsektion gemäß der zweiten Ausführungsform.

### Detaillierte Beschreibung der bevorzugten Ausführungsformen

Nachfolgend werden unter Bezugnahme auf die beigefügten Zeichnungen zwei bevorzugte Ausführungsformen der vorliegenden Erfindung im Detail beschrieben.

Die Angaben "unten" und "oben" betreffen in diesem Zusammenhang die in vertikaler Richtung entsprechend vorgesehenen Abschnitte.

Figur 1 zeigt ein Führungselement 1, das, wie später detaillierter beschrieben, mit einer Torsektion 100 eines Seitensektionaltors verbunden ist. Das Führungselement 1 weist einen sich im montierten Zustand in vertikaler Richtung erstreckenden zylinderförmigen Stift 2 als eine Halterung auf. Der Stift 2 ist, wie in Figur 3 dargestellt, an seinem oberen Ende mit einer Torsektion verbunden. An seinem im montierten Zustand zum Boden weisenden unteren Ende ist der Stift 2 mittig mit einem Trägerelement bzw. Querträger 3 verbunden, wobei sich der Querträger 3 beidseitig senkrecht zum Stift 2 erstreckt. Der Querträger 3 weist wiederum zwei in Längsrichtung des Querträgers 3 verlaufende Innenschienen 3a als Aufnahmen auf. Gegenüber der Torsektion 100 ist das Führungselement 1 zum Ausgleich von bspw. Unebenheiten des Bodens durch den zylinderförmigen axial verschieblich.

In den beidseitig verlaufenden Innenschienen 3a sind mehrere Bürstenelemente 4 aufgenommen. Ein jeweiliges Bürstenelement 4 umfasst hierbei eine Basis 4a sowie an der Basis 4a aufgenommene Bürsten 4b auf. Die Basis 4a wird von der Innenschiene 3a umfasst, und die Bürsten 4b stehen aus der Innenschiene 3a hervor. In der jeweiligen Ausführungsform sind die Bürsten büschelförmig an der jeweiligen Basis 4a angebracht.

Es ist auch denkbar, dass die Bürsten in den Querträger integriert sind (3+4 als ein Bauteil evtl. vorgesehen).

Hierbei ist jedoch in der vorliegenden Ausführungsform die Innenschiene 3a jeweils derart ausgestaltet, dass die Bürstenelemente 4 hinsichtlich des Querträgers 3 in einer geneigten Richtung an zwei Längsseiten hiervon hervorstehen. Im Querschnitt betrachtet ergibt sich somit ein giebelförmiger Aufbau. Wird das Führungselement 1 beispielsweise auf den Boden gesetzt, so liegt er im Bereich der Spitzen der Bürsten auf und wird durch die Bürsten 4b der Bürstenelemente getragen.

Im montierten Zustand wird das Führungselement 1 in der ebenfalls in Figur 1 dargestellten Bodenschiene 10 (Führungsschiene) aufgenommen. Die Bodenschiene 10 umfasst hierbei ein mittig angeordnetes, C-förmiges Profil 11, das die Führungsrichtung für die Torsektionen vorgibt. Weiter umfasst die Bodenschiene 10 einen gewölbten Bereich/Schräge 12, der das Überfahren der Schiene mit einem Pkw erleichtert. Der gewölbte Bereich/Schräge 12 ist im montierten Zustand zum Äußeren der Garage weisend vorgesehen, und sorgt somit für einen guten optischen Eindruck. Weiter umfasst die Bodenschiene 10 einen im montierten Zustand ins Innere der Garage weisenden Stütz- und Montagebereich 13, um die Bodenschiene 10 mit dem Boden zu verbinden. Hierzu ist, wie in Figur 4 zu sehen, beispielsweise eine Schraubverbindung denkbar. In einer alternativen Ausführungsform könnte der Stütz- und Montagebereich 13 anders als in der hier gezeigten flachen Ausführung ebenfalls als eine Schräge ausgebildet sein.

Als nächstes wird anhand von Figur 3 der montierte Zustand des Führungselements 1 beschrieben. So ist an einer Torsektion 100 im unteren Bereich des Torabschlusses 103 ein unterer Montageabschnitt 101 vorgesehen. Dieser untere Montageabschnitt 101 bildet eine zylinderförmige Führung, um den Stift 2 des Führungselements 1 aufzunehmen. Hierbei ist der Stift 2 sowohl drehbar als auch axial beweglich im unteren Montageabschnitt 101 aufgenommen. Durch die Drehbarkeit wird die Führung der Torsektion 100 um gekrümmte Abschnitte der Bodenschiene 10 erleichtert. Durch die axiale Beweglichkeit in vertikaler Richtung können Unebenheiten des Garagenbodens bzw. Höhenunterschiede insgesamt ausgeglichen werden.

Nachdem das Führungselement im C-förmigen Profil 11 aufgenommen ist, wird das Führungselement 1 durch die sich seitlich erstreckenden Bürsten 4b der Bürstenelemente 4 getragen. Durch die Steifigkeit der Bürsten 4b wird sichergestellt, dass der Querträger 3 im Wesentlichen nicht mit der Bodenschiene 10 in Berührung kommt, es sei denn, dass eine übermäßige Kraft am Führungselement 1 aufgebracht wird. Ein solcher Fall würde beispielsweise bei einem Einbruchsversuch oder Ähnlichem vorliegen.

Weiter ist am unteren Torabschluss 103 eine sich längs entlang der Bodenschiene 10 erstreckende Bürste 106 vorgesehen. Diese dient dazu, Schmutz vom Äußeren der Garage aus dieser fern zu halten. Die Bürste hat auch die Funktion der Abdichtung. Hierzu ist die Bürste 106 entlang der Torsektion 100 vorgesehen und mit der Bodenschiene 10 in Berührung.

Weiter soll mit kurzen Worten auf die Aufhängung der Torsektion 100 eingegangen werden. Am oberen Torabschluss 104 ist ein oberer Montageabschnitt 102 fest mit der Torsektion 100 verbunden. Der obere Montageabschnitt 102 fixiert hierbei einen Rollenmechanismus 105 an der jeweiliger Torsektion 100. Üblicherweise sind zwei solcher Rollenmechanismen 105 mit der jeweiligen Torsektion 100 verbunden. Die Rolle 105a des Rollenmechanismus 105 wird auf einer Schiene 108 geführt, die wiederum fest in einem oberen Bereich der Garage fixiert ist. Somit nimmt der Rollenmechanismus das Gewicht der Torsektion 100 auf und gewährleistet eine Bewegung der Torsektion 100 in horizontaler Richtung. An der Schiene 108 ist in der vorliegenden Ausführungsform eine Bürste 107 vorgesehen, die das Eindringen von Schmutz im oberen Bereich der Torsektion 100 verhindert. Auch hier hat die Bürste (im oberen Bereich) die Funktion der Abdichtung. Hierzu ist die Bürste 107 mit der Torsektion 100 in Kontakt.

Nachfolgend wird auf die Montage und den Betrieb eines Sektionaltors unter Verwendung des Führungselements 1 gemäß der ersten Ausführungsform eingegangen.

Die Bodenschiene 10, die einstückig oder mehrstückig ausgebildet sein kann, wird entlang des Bodens verlegt und fixiert. Zur Fixierung ist bspw. ein Verschrauben, Verkeilen oder Einbetonieren denkbar. Anschließend werden an einem noch offenen Bereich die mittels des Rollenmechanismus 105 aufgehängten Torsektionen 100, die üblicherweise zwei oder mehr Führungselemente 1 aufweisen, "eingefädelt". Hierzu wird das Führungselement in das C-förmige Profil eingeführt. Die Steifigkeit der Bürsten 4b stellt dabei sicher, dass das Führungselement 1 durch die Bürstenelemente 4 getragen wird. Nachdem die Führungselemente 1 einer Torsektion in die Bodenschiene 10 eingeführt wurden, kann die Torsektion leichtgängig in horizontaler Richtung bewegt werden. Dadurch, dass das Führungselement 1 bezüglich der Torsektion 100 axial beweglich ist, können beim Verschieben der Torsektion 100 Höhenunterschiede, wie beispielsweise Unebenheiten des Garagenbodens, ausgeglichen werden. Nachdem der Querträger 3 im C-förmigen Profil aufgenommen ist, und sich der Stift 2 ebenfalls in das C-förmige Profil 11 erstreckt, wird sichergestellt, dass die Torsektion 100 nicht senkrecht zur Führungsrichtung bewegt werden kann. Hierdurch wird der Schutz vor Einbrüchen sichergestellt. Nachdem das Führungselement 1 über den Stift 2 drehbar mit der Torsektion 100 verbunden ist, kann die Torsektion 100 um gekrümmte Abschnitte der Bodenschiene 10 leichtgängig bewegt werden.

Nachfolgend werden nun alle Torsektionen des Seitensektionaltores wie im vorangegangenen Absatz erläutert montiert. Das Seitensektionaltor kann dann in horizontaler Richtung geöffnet und geschlossen werden.

Nachfolgend wird eine zweite Ausführungsform der vorliegenden Erfindung unter Bezugnahme auf die Figuren 2 und 4 beschrieben. Hierbei wird lediglich auf die Elemente genauer eingegangen, in denen sich die zweite Ausführungsform von der ersten Ausführungsform unterscheidet. Weiter werden ggf. für entsprechende Elemente und Bauteile die gleichen Bezugszeichen wie in der ersten Ausführungsform verwendet.

Das Führungselement 20 der zweiten Ausführungsform weist ebenso einen sich im montiertem Zustand in vertikaler Richtung erstreckenden zylinderförmigen Stift 21 als eine Halterung auf, der an seinem unteren Ende einen sich in senkrechter Richtung beidseitig erstreckendem Querträger 22 (Trägerelement) aufweist. Allerdings ist der Querträger 22 gegenüber dem Querträger 3 der ersten Ausführungsform senkrecht zur Führungsrichtung (Breitenrichtung) breiter ausgelegt. So weist der Querträger 22 zwei innen verlaufende Innenschienen 22a auf, die in Breitenrichtung voneinander beabstandet und zueinander gewandt sind. Weiter sind die Innenschienen 22a zu einer horizontalen Richtung geneigt. Wie in der ersten Ausführungsform werden in den Innenschienen 22a Bürstenelemente 4 aufgenommen, die mit ihrer Basis 4a von den Innenschienen 22a umfasst und gehalten werden.

Dadurch, dass die Innenschienen 22a der zweiten Ausführungsform zueinander gewandt sind, weisen demnach auch die Bürsten 4b der Bürstenelemente 4 im montierten Zustand zueinander. Dadurch dass die Schienen 22a zueinander geneigt sind, sind auch die Bürsten 4b zueinander geneigt. Im Querschnitt betrachtet ergibt sich somit eine durch die Bürsten 4b gebildete Spitze, wobei sich die gegenüberliegenden Bürsten 4b jeweils jedoch nicht berühren.

Die zweite Ausführungsform der vorliegenden Erfindung umfasst weiter eine Bodenschiene 30, die an einem Boden montiert ist. Im Gegensatz zur ersten Ausführungsform umfasst die zweite Ausführungsform einen T-förmigen Steg 31, der die Führungsrichtung für das Führungselement 20 entlang des Garagenbodens vorgibt. Weiter umfasst die Bodenschiene 30 in dem nach Außen weisenden Bereich der Garage einen gewölbten Bereich/Schräge 32, der ähnlich wie der gewölbte Bereich/Schräge 12 der ersten Ausführungsform ausgebildet ist. Entsprechendes gilt für den nach Innen weisenden Stütz- und Montagebereich 33 der Bodenschiene 30. Auch hier könnte der Montagebereich 33 in einer alternativen Ausführung statt als flacher Bereich auch als Schräge ausgelegt sein.

Der montierte Zustand der zweiten Ausführungsform der vorliegenden Erfindung wird nun unter Bezugnahme auf Figur 4 genauer beschrieben. Hierbei wird die genaue Beschreibung der Aufhängung der Torsektion 100 an der Garage weggelassen, da diese im Wesentlichen gleich zur Aufhängung der ersten Ausführungsform ausgebildet ist.

Der untere Montageabschnitt 101, der fest an der Torsektion 100 angebracht ist, umgibt den Stift 21 des Führungselements 20, so dass das Führungselement 20 sowohl drehbar als auch axial beweglich hinsichtlich der Torsektion 100 ist. Wie in der ersten Ausführungsform ist die axiale Beweglichkeit jedoch begrenzt, so dass der Stift 21 nicht aus dem unteren Montageabschnitt 101 herausgleiten kann.

Entsprechend der Bauform der zweiten Ausführungsform umgibt der Querträger 22 den Steg 31 zumindest abschnittsweise, und die Bürsten 4b berühren einen mittleren Bereich des T-förmigen Stegs 31. Wiederum wird durch die Steifigkeit der Bürsten 4b sichergestellt, dass das Führungselement 20 durch die Bürstenelemente 4 getragen wird, und der Querträger 3 bzw. der Stift 21 im Wesentlichen nicht mit der Bodenschiene 30 in Berührung kommt.

Nachfolgend wird unter Bezugnahme auf Figur 4 die Montage einer Torsektion gemäß der zweiten Ausführungsform beschrieben.

Nachdem die Bodenschiene 30 am Garagenboden verlegt und fixiert wurde, wird eine mit einem Rollenmechanismus im oberen Bereich einer Garage aufgehängte Torsektion 100 mit dem daran angebrachten Führungselement an der Bodenschiene 30 "eingefädelt". Üblicherweise ist an einer Torsektion ein solcher Führungsmechanismus vorgesehen. Allerdings können an einer Torsektion auch mehrere Führungselemente vorgesehen sein, wie bspw. zwei an der sogenannten Schloßsektion eines Sektionaltors.

Hierzu wird in einem offenen Bereich der Bodenschiene 30 das Führungselement 20 auf den T-förmigen Steg 31 aufgebracht und entlang dessen Längserstreckung bewegt. Sobald die Torsektion 100 so aufgefädelt wurde, kann sie leichtgängig in horizontaler Richtung bewegt werden, während sie mittels des Führungselements 20 und der Bodenschiene 30 geführt wird.

Die Einbruchsicherheit wird gewährleistet, da bei einem Versuch, eine Torsektion 100 senkrecht zur Führungsrichtung zu bewegen, Abschnitte des Querträgers 22 bzw. des Stifts 21 mit Abschnitten der Bodenschiene 30 in Berührung kommen und eine solche Bewegung demnach gesperrt wird.

Dadurch, dass das Führungselement 20 über die Bürsten 4b getragen wird, ist eine leichtgängige Bewegung möglich. Nachdem das Führungselement 20 in axialer Richtung relativ zur Torsektion 100 beweglich ist, können Höhenunterschiede ausgeglichen werden. Durch die Drehbarkeit des Führungselements 20 relativ zur Torsektion 100 ist ein leichtgängiges Verschieben um gekrümmte Abschnitte der Bodenschiene 30 möglich.

Selbstverständlich ist es möglich, einzelne Elemente und Merkmale der beiden beschriebenen Ausführungsformen untereinander zu kombinieren, um weitere bevorzugte Varianten zu erhalten. Darüber hinaus sei auf die folgenden Ausgestaltungsmöglichkeiten verwiesen.

So ist bei den zuvor beschriebenen Ausführungsformen eine Vielzahl von Bürstenelementen 4 im Querträger 3, 22 aufgenommen. Jedoch ist es selbstverständlich möglich, auch ein als jeweils ein Bürstenelement ausgebildetes Bauteil zu verwenden. Die Bürstenelemente oder das Bürstenelement kann auch direkt am Stift 2, 21 angebracht und/ oder einstückig mit diesem ausgeführt sein.

Auch sind unter Bürsten nicht zwingenderweise nur Bürsten im klassischen Sinne zu verstehen, sondern es können auch beispielsweise gleitfähige Gummi- oder Kunststoffelemente vorgesehen sein, die den Bürsten entsprechende Eigenschaften aufweisen. Dies betrifft eine höhere Steifigkeit in der Axialrichtung eines solchen Bauteils als in einer Querrichtung hierzu. Hierdurch wird ein Abstützen gegenüber einer Führung realisiert, während in "schrägen" Richtungen zur Führung eine gewisse Flexibilität vorherrscht.

Weiter wurden die beschriebenen Ausführungsformen im Hinblick auf eine nachmontierte Bodenschiene beschrieben, die mit dem Boden fest verbunden wird. Selbstverständlich betrifft die vorliegende Erfindung auch Bodenschienen, die bereits in den Boden einer Garage integriert sind.

Auch sei darauf hingewiesen, dass das Wort "Garage" breit auszulegen ist, und nicht nur gängige Autogaragen, sondern auch Industrietore, Türen, Fenster, Rauchabzüge oder andere Zugänge umfasst.

Weiter schließt die vorliegende Erfindung nicht aus, dass die Torsektion(en) nur teilweise in einer Bodenschiene 10 geführt wird (werden). So ist es beispielsweise möglich, dass eine Führung in geraden Abschnitten vorgesehen ist, während in gekrümmt verlaufenden Abschnitten keine Bodenschiene angebracht ist. Das jeweilige Führungselement fällt hierbei nicht aus dem unteren Montageabschnitt 101 der Torsektion 100 heraus.

Auch ist es trotz der zuvor beschriebenen axialen Beweglichkeit des Führungselements relativ zur Torsektion möglich, dass das Führungselement während der Montage bzw. bereits vorab an der Torsektion fixiert wird.

## Patentansprüche

1. Führungsmechanismus für eine Torsektion (100), umfassend:
ein Führungselement (1, 20) mit einer Halterung (2, 21), zur Verbindung mit der Torsektion (100), und
eine Führung, insbesondere eine Führungsschiene (10, 30),
zur Verbindung an einem Boden, und ein mit der Halterung verbundenes Bürstenelement (4),
das derart relativ zur Halterung (2, 21) vorgesehen ist, dass das Führungselement (1, 20) durch eine Bürste (4b) des Bürstenelements (4) gegenüber der Führung abstützbar ist, **dadurch gekennzeichnet, dass**
das Bürstenelement (4) derart mit der Halterung verbunden ist, dass sich die Bürste (4b) des Bürstenelements (4) in einer zur horizontalen Richtung geneigten Richtung erstreckt.

2. Führungsmechanismus gemäß Anspruch 1, weiter umfassend ein mit der Halterung (2, 21) verbundenes Trägerelement (3, 22) mit einer Aufnahme (3a, 22a), wobei die Aufnahme (3a, 22a) zum Aufnehmen und Halten des Bürstenelements (4) eingerichtet ist und das Bürstenelement (4) mit der Halterung verbindet.

3. Führungsmechanismus gemäß Anspruch 2, bei dem sich das Trägerelement (3, 22) beidseitig der mit ihm verbundenen Halterung (2, 21) in horizontaler Richtung erstreckt.

4. Führungsmechanismus gemäß einem der Ansprüche 1-3, bei dem mehrere Bürsten büschelartig an einer Basis (4a) des Bürstenelements (4) vorgesehen sind.

5. Führungsmechanismus gemäß einem der Ansprüche 1-4, bei dem mehrere Bürstenelemente (4) am Führungselement (1, 20) vorgesehen sind.

6. Führungsmechanismus gemäß Anspruch 5, bei dem die Bürsten (4a) zumindest zweier Bürstenelemente (4) voneinander weg weisen.

7. Führungsmechanismus gemäß Anspruch 5, bei dem die Bürsten (4a) zumindest zweier Bürstenelemente (4) zueinander weisen.

8. Seitensektionaltor zum Verschließen eines Raums, das eine in einem oberen Bereich des Raums aufgehängte Torsektion (100) und einen mit der Torsektion (100) verbundenen Führungsmechanismus gemäß einem der vorangegangenen Ansprüche aufweist.

9. Seitensektionaltor gemäß Anspruch 8, bei dem das Führungselement (1, 20) in vertikaler Richtung relativ zur Torsektion beweglich ist.

10. Seitensektionaltor gemäß Anspruch 8 oder 9, bei dem das Führungselement (1, 20) relativ zur Torsektion drehbar ist.

11. Seitensektionaltor gemäß einem der Ansprüche 8-10 falls abhängig von Anspruch 6, **dadurch gekennzeichnet, dass** die Führungsschiene (10) ein im Wesentlichen C-förmiges Profil (11) aufweist, in welches das Führungselement (1) abschnittweise eingeführt ist und mittels der Bürste (4b) entlang zweier linienförmiger Schnittstellen gegenüber der Führungsschiene (10) abgestützt wird.

12. Seitensektionaltor gemäß einem der Ansprüche 8-10 falls abhängig von Anspruch 7, **dadurch gekennzeichnet, dass** die Führungsschiene (30) einen im Wesentlichen T-förmigen Steg (31) aufweist, entlang dem das Führungselement (20) geführt wird, wobei die Bürste (4b) beidseitig jeweils zumindest abschnittsweise mit einem Bereich des Steges (31) entlang jeweils einer linienförmigen Schnittstelle in Berührung stehen und das Führungselement (20) gegenüber der Führungsschiene (30) abstützt.

## Claims

1. Guide mechanism for a door section (100) comprising:
a guide element (1, 20) with a holding device (2, 21) for connecting with the door section (100), and
a guide, particularly a guide rail (10, 30), for connecting to a floor, and
a brush element (4) connected to the holding device, which element is provided relative to the holding device (2, 21) such that the guide element (1, 20) is supported with respect to the guide by a brush (4b) of the brush element (4), **characterised in that**
the brush element (4) is connected to the holder in such a way that the brush (4b) of the brush element (4) extends in a direction inclined towards the horizontal.

2. Guide mechanism according to claim 1, further comprising a support element (3, 22) with a holding device (3, 22a), which element is connected to the holding device (2, 21), wherein the holding fixture (3a, 22a) is set up to accommodate and hold the brush element (4) and connects the brush element (4) to the holding device.

3. Guide mechanism according to claim 2, wherein the support element (3, 22) extends on both sides of the holding device (2, 21) connected thereto in a horizontal direction.

4. Guide mechanism according to one of claims 1-3, wherein a plurality of brushes is provided cluster-like on a base (4a) of the brush element (4).

5. Guide mechanism according to one of claims 1-4, wherein a plurality of brush elements (4) is provided on the guide element (1, 20).

6. Guide mechanism according to claim 5, wherein the brushes (4a) of at least two brush elements (4) point away from each another.

7. Guide mechanism according to claim 5, wherein the brushes (4a) of at least two brush elements (4) point towards each another.

8. Side sectional door for closing a space having a door section (100) suspended in an upper area of the space and a guide mechanism according to one of the preceding claims connected to the door section (100).

9. Side sectional door according to claim 8, wherein the guide element (1, 20) is movable in a vertical direction relative to the door section.

10. Side sectional door according to claim 8 or 9, wherein the guide element (1, 20) is rotatable relative to the door section.

11. Side sectional door according to claims 8-10, if dependent on claim 6, **characterized in that** the guide rail (10) has an essentially C-shaped profile (11) into which the guide element (1) is introduced in sections and supported with respect to the guide rail (10) by means of the brush (4b) along two linear interfaces.

12. Side sectional door according to claims 8-10, if dependent on claim 6, **characterized in that** the guide rail (30) has an essentially T-shaped bar (31) along which the guide element (20) is guided, wherein the brush (4b) is in contact on both sides at least in sections with an area of the bar (31) along a linear interface in each case and supports the guide element (20) with respect to the guide rail (30).

## Revendications

1. Mécanisme de guidage pour une section de porte (100), comprenant :
un élément de guidage (1, 20) doté d'un support (2, 21) pour la liaison avec la section de porte (100) et
un guide, notamment un rail de guidage (10, 30) pour la liaison avec un sol et
un élément de brosse (4) relié au support, qui est prévu par rapport au support (2, 21) de manière à ce que l'élément de guidage (1, 20) puisse s'appuyer par l'intermédiaire d'une brosse (4b) de l'élément de brosse (4) contre le guide, **caractérisé en ce que**
l'élément de brosse (4) est relié au support de sorte que la brosse (4b) de l'élément de brosse (4) s'étende dans une direction inclinée par rapport à la direction horizontale.

2. Mécanisme de guidage selon la revendication 1, comprenant en outre un élément porteur (3, 22) relié au support (2, 21) pourvu d'un logement (3a, 22a), le logement (3a, 22a) étant conçu afin de recevoir et de maintenir l'élément de brosse (4) et reliant l'élément de brosse (4) au support.

3. Mécanisme de guidage selon la revendication 2, dans lequel l'élément porteur (3, 22) s'étend des deux côtés du support (2, 21) auquel il est relié dans la direction horizontale.

4. Mécanisme de guidage selon une des revendications 1 à 3, dans lequel plusieurs brosses sont prévues en forme de touffe sur une base (4a) de l'élément de brosse (4).

5. Mécanisme de guidage selon une des revendications 1 à 4, dans lequel plusieurs éléments de brosse (4) sont prévus sur l'élément de guidage (1, 20).

6. Mécanisme de guidage selon la revendication 5, dans lequel les brosses (4a) présentent au moins deux éléments de brosse (4) orientées dans deux directions opposées.

7. Mécanisme de guidage selon la revendication 5, dans lequel les brosses (4a) présentent au moins deux éléments de brosse (4) adjacents.

8. Porte sectionnelle latérale pour la fermeture d'une pièce, qui présente une section de porte (100) suspendue dans une zone supérieure de la pièce et un mécanisme de guidage selon une des revendications précédentes relié à la section de porte (100).

9. Porte sectionnelle latérale selon la revendication 8, dans laquelle l'élément de guidage (1, 20) est mobile dans la direction verticale par rapport à la section de porte.

10. Porte sectionnelle latérale selon la revendication 8 ou 9, dans laquelle l'élément de guidage (1, 20) peut tourner par rapport à la section de porte.

11. Porte sectionnelle latérale selon une des revendications 8 à 10 lorsqu'elles dépendent de la revendication 6, **caractérisée en ce que** le rail de guidage (10) présente un profil sensiblement en forme de C (11), dans lequel l'élément de guidage (1) est introduit par sections et est soutenu au moyen des brosses (4b) le long de deux interfaces linéaires contre le rail de guidage(10).

12. Porte sectionnelle latérale selon une des revendications 8 à 10 lorsqu'elles dépendent de la revendication 7, **caractérisée en ce que** le rail de guidage (30) présente une traverse essentiellement en forme de T (31), le long de laquelle l'élément de guidage(20) est guidé, dans laquelle les brosses (4b) sont en contact, des deux côtés respectivement au moins par sections, avec une zone de la traverse (31) le long respectivement d'une interface linéaire, et l'élément de guidage (20) repose contre le rail de guidage (30).
